# EUROPÄISCHE PATENTSCHRIFT

(11) **EP 0 811 097 B1**
(45) Veröffentlichungstag und Bekanntmachung des Hinweises auf die Patenterteilung: **15.05.2002**
(21) Anmeldenummer: 96905783.5
(22) Anmeldetag: 23.02.1996
(51) Int. Cl.: E04B 1/84, G10K 11/172

(54) **PLATTENRESONATOR**
PLATE RESONATOR
RESONATEUR A PLAQUES

(30) Priorität: 24.02.1995 DE 19506511
(43) Veröffentlichungstag der Anmeldung: 10.12.1997
(73) Patentinhaber: FRAUNHOFER-GESELLSCHAFT ZUR FÖRDERUNG DER ANGEWANDTEN FORSCHUNG E.V., 80636 München (DE)
(72) Erfinder: FUCHS, Helmut, D-61093 Weil (DE); HUNECKE, Jörg, D-70569 Stuttgart (DE); ZHA, Xueqin, D-71032 Böblingen (DE)
(74) Vertreter: Nierhaus, Florian
(86) Internationale Anmeldenummer: EP9600751
(87) Internationale Veröffentlichungsnummer: WO9626331

(56) Entgegenhaltungen:
- EP-A- 0 510 974
- DE-A- 3 141 366
- DE-A- 3 150 116
- DE-U- 9 400 092
- GB-A- 510 109
- GB-A- 1 016 432
- US-A- 3 819 010
- US-A- 4 468 431
- RUNDFUNKTECHNISCHE MITTEILUNGEN, Bd. 36, Nr. 1, 1.Januar 1992, Seiten 1-11, XP000281078 FUCHS H V: "ZUR ABSORPTION TIEFER FREQUENZEN IN TONSTUDIOS" in der Anmeldung erwähnt

## Beschreibung

Die Erfindung betrifft einen Plattenresonator zur breitbandingen Bedämpfung von Räumen, z.B. in geschlossenen, relativ kleinen Räumen, z.B: 4 x 5 m² und 3 m Höhe.

Schalldämpfende Maßnahmen in geschlossenen Räumen dienen bisher vor allem zwei ganz unterschiedlichen Zielen:
- möglichst guter Übertragung zwischen Schallquellen und auf diese fixierten Zuhörern ("Raumakustik"),
- möglichst geringer Einwirkung von Schallquellen auf durch diese belastete Arbeitsplätze ("Lärmbekämpfung").

Während es im ersten Fall darauf ankommt, Schallereignisse im Raum so unverfälscht, natürlich und effektvoll wie möglich stattfinden zu lassen, geht es im zweiten Fall darum, diese so stark wie möglich in ihrem Geräuschspektrum zu verändern, wenn dabei nur ihre Lautstärke genügend reduziert werden kann. Neben dieser traditionellen Aufgabe für Akustiker wird einem dritten Problembereich bei Bauherren und Planern zunehmend Aufmerksamkeit geschenkt:
- der Rückwirkung kleiner Räume auf das Schallereignis (vor allem bei tiefen Frequenzen) und einer damit verbundenen ganz anderen Art von Belastungen an besonders hochwertigen Arbeitsplätzen:

Schlechte Sprachverständlichkeit und starke Klangverfärbung können die Arbeitsbedingungen von z.B. Sprechern, Musikern, Lehrern und Ton-ingenieuren sehr nachhaltig beeinträchtigen. Da diese "Raumrückwirkung" es Musikern in der Gruppe massiv erschwert, sich selbst zu hören und zu kontrollieren, animiert sie zum lauten Spielen. In nicht richtig bedämpften kleineren Räumen (z.B. in Kellergewölben, aber auch in teilweise überdachten Orchestergräben) können so durchaus gehörschädigende Schallpegel weit über 100 dB(A) aufgebaut werden.

Die Übertragungsfunktion eines Rechteckraumes mit den Abmessungen von z.B. 5 x 4 x 3 m³ weist im ungedämpften Rohbau-Zustand bei konstanter Luftschall-Anregung Pegelunterschiede bis zu 40 dB zwischen den Maxima und Minima für beliebige Sendeund Empfangspunkte auf. Wenn man bedenkt, daß sich in einer realen Situation die Übertragungsfunktion des Raumes, wie in Bild 1 dargestellt, mit derjenigen eines Baßinstruments überlagert, wird deutlich, daß der Raum kräftig mitspielen kann, wenn man seine Eigenresonanzen unbehandelt läßt. So ungleichförmig wie die Frequenzabhängigkeit des ganzen Raumes ist, so ungleichmäßig ist die räumliche Intensitätsverteilung des Schallfeldes bei einer bestimmten Frequenz (s. Bild 2). Aber auch das Abklingverhalten des Raumes während einer Sendepause wird bei Frequenzen zwischen zwei Resonanzspitzen von empfindlichen Ohren als sehr unangenehm schwankend empfunden. Den Klang verfälschende "Verzerrungen" bis hin zum bekannten "Dröhnen" bei Sprache wie Musik machen so anspruchsvollen Künstlern und Toningenieuren ihre qualifizierte Arbeit allzuoft unnötig schwer.

Das Problem ist aber, in abgeschwächter Form, auch in Hörsälen, Sitzungsräumen und Wohnzimmern weit verbreitet, wenn diese nur schwach möbliert sind; nur wissen die Nutzer mit weniger geschulten Ohren den Grund für ihr Unwohlsein in solchen Räumen oft nicht zu artikulieren. Die Tatsache, daß in manchen Räumen an Teilen der Decke hinter Lochplatten eine dünne Schicht aus z.B. Mineralfasern in gut gemeinter Absicht installiert wurde, kann das Problem übrigens nicht lösen; auch die nachträgliche Anbringung absichtsvoll strukturierter Weichschaumplatten hilft nicht richtig weiter, läßt manchmal die Problematik bei tiefen Frequenzen sogar noch deutlicher hervortreten.

So ist aus der DE 74 27 551 U1 eine schallabsorbierende Mehrschichtplatte bekannt, die frontseitig Löcher mit einem Lochflächenanteil von mindestens 5 % aufweist. Dahinter befindet sich dann der absorbierende Schaumkunststoff. Weiterhin ist aus der US-PS 32 15 225 eine ähnliche Anordnung bekannt mit einer Innenschicht aus einer Gipsplatte oder Asbestzementplatte; allerdings ist die Frontplatte zum Teil auch reflektierend ausgebildet mit einer dämpfenden Auflage, ähnlich einem Antidröhnbelag in Personenkraftwagen.

### 2. Nachteile konventioneller Schallabsorber

Im Bereich des Studiobaus ist es seit langem üblich, bei Bedarf spezielle Tiefen-Absorber in kleine Aufnahme- und Wiedergaberäume einzubauen. Allerdings beanspruchen diese bisher viel Raum und erfordern den Einsatz großer Mengen künstlicher Mineralfasern (KMF). Mit den bekannten "Kassetten-Decken", "Baß-Fallen" und "Kanten-Absorbern" ist es allerdings noch relativ teuer und raumverschwendend, bei tieferen Frequenzen die unbedingt notwendige Absorption zu besorgen [2] ([2] Fuchs, H.V.: Zur Absorption tiefer Frequenzen in Tonstudios. Rundfunktechnische Mitteilungen 36 (1992), H. 1, S. 1-11). Anstelle glatter Raumbegrenzungen entsprechend dem jeweiligen architektonischen Entwurf springen diese Absorber förmlich aus der Wand oder Decke heraus. Bei späteren Nachbesserungen weiß man sich im allgemeinen nur mit ebenfalls ziemlich voluminösen "Ecken-Stehern" mehr schlecht als recht zu helfen. Seit Jahren beschäftigt sich die Anmelderin mit der Entwicklung verschiedener Alternativer/Faserfreier Absorber für den technischen Schallschutz [3] ([3] Fuchs, H.V.; Ackermann, U.; Rambausek, N.: Schallschutz: Schallabsorber für einen breiten Frequenzbereich. Deutsches Architektenblatt 22 (1990), H.7, S. 1129-1132). Mit dem sogenannten "Membran-Absorber" nach [2] (Bild 3) konnten bereits einige Nachteile konventioneller Absorber abgebaut werden:
1. er kommt ohne den Einsatz der als gesundheitsgefährdend verdächtigen KMF aus,
2. er kann bei einer Bautiefe von nur 100 mm z.B. auf Frequenzen unter 100 Hz abgestimmt werden,
3. er zeichnet sich durch eine rundum hermetisch abgeschlossene Bauweise aus,
4. er läßt sich mit seinen allseitig völlig glatten Oberflächen und seiner innen angebrachten Wabenstruktur ganz aus nur einem Material, z.B. Stahl oder Aluminium, herstellen,
5. er läßt sich als selbständiges, stabiles Bauteil äußerst mobil und vielseitig einsetzen.

Bei zahlreichen Anwendungen in der Raumakustik wurden aber auch einige Nachteile des MA deutlich:
1. seine relativ schmalbandig auf tiefe Frequenzen abgestimmte Wirksamkeit erfordert in vielen Fällen die Anbringung zusätzlicher poröser oder faseriger Absorber neben oder vor dem MA zur Bedämpfung mittlerer und hoher Frequenzen,
2. seine eigenständige, kompakte und kantige Bauweise läßt sich nicht in jedes architektonische Konzept einfügen,
3. Seine Herstellung ist im Vergleich zu allen herkömmlichen raumakustischen Verkleidungen von Decken und Wänden sehr teuer.

In den meisten raumakustischen Anwendungen kommt die außerordentliche Robustheit der MA, die durch ihren äußeren "Rahmen", ihre (bei einseitiger Auslegung) rückseitige "Wanne" sowie ihre inneren "Waben" bedingt wird, gar nicht zur Geltung. Dagegen will man die Absorber häufig viel lieber hinter einer großflächig tapezierten Fläche (z.B. auch einer "Vorsatzschale") verschwinden lassen. Manchen Architekten und Bauherren sehen irgendwie hervortretende Tiefen-Absorber auch zu technisch aus.

Herkömmliche Mitschwinger als Schallabsorber, auch die sogenannten Folien-, Membranund Platten-Resonatoren (s. z.B. Tafel 7, S. 409- 420 in [4] (Fasold, W.; Sonntag, E.; Winkler, H.: Bau- und Raumakustik. Verlag Bauwesen, Berlin, 1987.)) weisen zwar oft eine mehr oder weniger ebene Oberfläche auf. Die Platten aus z.B. Holzspan, Hartfaser, Sperrholz oder Gipskarton werden aber üblicherweise auf einer Unterkonstruktion aus Holzbalken und -leisten montiert, die naturgemäß immer etwas "arbeitet". Deswegen lassen sich solche "Vertäfelungen" zwar streichen, aber kaum dauerhaft übertapezieren. Man meint (s. S. 207 in [5]: Biehn K.; Gruhl, S.: Absorptionsschalldämpfer. In: Lärmbekämpfung. Hrsg. W. Schirmer, Verlag Tribüne, Berlin 1989), daß die Schalldämpfung bei und in der Nähe der aus Masse der Platte und Federsteife des zwischen Platte und schallharter Rückwand eingeschlossenen Luftkissens definierten Resonanzfrequenz durch die inneren Verluste bestimmt wird. Zusätzlich z.B. in der Form einer losen porösen Absorberfüllung im Luftvolumen eingebrachte "Strömungswiderstände" können nach dieser weit verbreiteten Vorstellung die Bandbreite dieser Resonanz-Schalldämpfer etwas vergrößern. Es lag daher nahe, den Luftraum aus diesen und einigen hygienischen und praktischen Gründen heraus stets rundum durch Leisten oder Rahmen mehr oder weniger dicht abzuschließen.

In (Fasold, W.: Schallabsorber und ihr Einsatz in Wohn- und Gesellschaftsbauten. In: Taschenbuch Akustik, Teil II. Hrsg. W. Fasold et al., Verlag Technik, Berlin, 1984) heißt es hierzu explizit: "Der Schallabsorptionsgrad bei der Resonanzfrequenz beträgt etwa 0,5 bis 0,8, ohne Dämmstoff im Luftraum nur 0,3 bis 0,5. Voraussetzung ist dabei, daß die Platte tatsächlich frei schwingen kann; der Dämmstoff darf deshalb keinesfalls fest zwischen Wand und Platte eingestopft werden ... Günstig wirkt sich eine Kassettierung des Luftvolumens aus, weil dadurch die Schallausbreitung im Luftraum unterbunden wird."

Aus DE 94 00 092.1 U ist ein Schallschutzelement mit schalldämmender und schallabsorbierender Wirkung bekannt, das eine Lochblechfläche mit seitlicher Umrandung aufweist, einen in der Umrandung enthaltenen Schallabsorber und einen einstellbaren Abstandshalter zur Rückwand. Dieses Element dient als Schallabsorber aufgrund der Schall absorption des Schaumes und soll als Helmholtz-Resonator aufgrund des Hohlraumes der durch den variablen Abstandshalter hervorgerufen ist, frequenzabhängig geregelt werden. Die Lochbleche bewirken, daß der Schall durch die Löcher in den Schaum und durch den Schaum hindurchtreten kann und zum einen von dem Schaum absorbiert wird und in dem Raum dahinter durch den Resonatorraum ebenfalls absorbiert wird. Dieses Element ist zum einen kein Plattenresonator, da der Schaum keine Rückwand hat und daher in dem Schaum keine Resonanz auftreten kann, zum anderen ist die Wirkungsweise durch die Ausbildung als Hohlraumresonator anders.

Aus der US 4,468,431 ist eine Sandwich-Anordnung zur thermischen Isolierung und Schwingungsdämpfung, bevorzugt im Flugzeugbau, bekannt. Diese Sandwich-Struktur wird auf die Flugzeugstruktur geklebt, deren Schwingungen gedämpft werden sollen. Zu diesem Zweck weist die Sandwich-Struktur ein geschäumtes Polyimid auf, das auf einer oder beiden Seiten mittels einer nicht vollflächigen Klebung mit einer dünnen Folie aus z.B. Aluminium kaschiert ist. Die Schwingungen der Metallwand des Flugzeuges werden durch das angeklebte Sandwichmaterial gedämpft, eine Resonanz kann hier also nicht auftreten. Diese Anordnung entspricht mehr dem im Karosseriebau bekannten Antidröhnbelag, der die Schwingungen der Blechstrukturen dämpfen soll bzw. den Schall dämmen.

Aufgabe der Erfindung ist es, einen Plattenresonator zu schaffen, der einfach aufgebaut ist und ohne künstliche Mineralfasern auskommt. Dies wird erfindungsgemäß durch den Plattenresonator nach Anspruch 1 gelöst, einige vorteilhafte Anwendungen sind in Anspruch 16 und vorteilhafte Ausgestaltungen in den Unteransprüchen gekennzeichnet.

### 3.1 Merkmale des neuartigen Schallabsorbers

Im folgenden wird die Erfindung anhand der Bilder 1-15 erläutert, wobei die Bilder 1-3 den Stand der Technik darstellen.

Die Bilder zeigen:
- Bild 1:: Übertragungsfunktion eines etwa 5 x 4 x 3 m³ großen Rechteckraumes im Rohbauzustand
- Bild 2:: Durch Schwärzung angedeutete Schalldruckverteilung eines 7,1 x 6,2 x 2,3 m³ großen Rechteckraumes [1]
- Bild 3:: Kompaktabsorber nach DE 35 04 208 (MA), bestehend aus:
(a) Rückwand bzw. Wanne
(b) Waben- bzw. Kassetten-Struktur
(c) Hohlkammern, nur mit Luft gefüllt
(d) Schwingungsfähige Lochmembran
(e) Schwingungsfähige Deckmembran
- Bild 4:: Verbundplatten-Resonator (schematisch) zur breitbandigen Bedämpfung kleiner Räume
1 Freischwingende Frontplatte (z.B. 0,5 bis 2 mm St oder AL)
2 Mitschwingende poröse Dämpfungsschicht (z.B. 50 bis 200 mm Melaminharz- Weichschaum)
3, 4 Ganzflächige adhäsive Verbindung zwischen Front- und Rückenplatte bzw. Rückenplatte und Rohbauteil 5
5 Decke des Raumes
6, 7 Wände des Raumes
- Bild 5:: Verdeckte Kanten-Befestigung eines Verbundplatten-Resonators in einer Raumecke
- Bild 6:: Formschlüssige oder Schraubverbindungen zwischen Frontplatte und Eckprofilen gem. Bild 5
- Bild 7:: Sichtbare Kanten-Befestigung eines Verbundplatten-Resonators in einer Raumecke
- Bild 8:: Absorptionsgrad α₅ einer Holzkassettendecke [3]
- Bild 9:: Sogenannte "Baßfalle" [3]
- Bild 10:: (Äquivalenter) Absorptionsgrad eines Prototyps des erfindungsgemäßen Bauteils mit
einer Einzelfläche von jeweils 1,4 m², in 4 Raumecken angeordnet [10]
- Bild 11:: Übertragungsfunktion des Raumes wie in Bild 1 nach dem Einbau von 6 jeweils 1,4 m²
großen Plattenresonators in den Raumecken
- Bild 12:: Nachhallzeit eines Tonstudios mit 30 % ALFA-Auskleidung
- Bild 13:: Gemäß Bild 10 "liegend" angeordnete Prototypen des Plattenresonators.
- Bild 14: Eine weitere Variante des Plattenresonators
a) wie Bild 4
b) mit zusätzlicher Weichschaumauflage
c) mit zusätzlicher Platte 103 auf der Weichschaumauflage 101
d) mit einer weiteren Weichschaumauflage 105 auf der Platte 103
- Bild 15: Eine Weiterentwicklung ohne starre Rückwand
a) als 2-Massen/Feder-System
b) mit zusätzlicher Weichschaumauflage 101
c) der Plattenresonator in einer Wanne 110, wobei beide Platten 1 und 1a "schwimmend" gelagert sind
d) mit Vlies-Abdeckung 120 mit einer schwimmenden Platte und einer auf der Wanne aufliegenden Platte 1a
- Bild 16: Eine weitere Ausführung des Plattenresonators bei der Verwendung als Wandelement oder im Raum hängendes Element, z.B. als Vorsatzschale.

Gegenüber dem Stand der Technik verzichtet das erfindungsgemäße Bauteil gemäß Bild 4 auf
- den umlaufenden Rahmen
- die rückseitige Wanne
- die streifenförmige Unterkonstruktion,
- jegliche Kassettierung im Luftzwischenraum
- den losen Strömungswiderstand daselbst.

Stattdessen kennzeichnet den erfindungsgemäßen Plattenresonator:
1. eine dünne Frontplatte (1) mit extrem niedriger innerer Reibung aus Metall (z.B. 0,5 bis 2,0 mm St oder AL),
2. eine den gesamten Zwischenraum zwischen Frontplatte und Rohbauteil einnehmende dicke Rückenplatte (2) mit extrem hoher innerer Reibung (z.B. 50 bis 200 mm eines feinzellig geschäumten Elastomers, wie es als Polyurethan oder Polyäthylen auch für die Schwingungsisolierung von Maschinen und Gebäuden Verwendung findet),
3. eine dauerhafte, vollflächige, feste Verbindung (3) zwischen Front- und Rückenplatte, so daß jede durch Luftschall vom Raum her angeregte Schwingung der Frontplatte vollständig auf die Rücken-platte übertragen wird, beide also stets gemeinsam als komplexes Masse/Feder/Reibung-Schwingsystem in Resonanz geraten und so dem Schallfeld Energie entziehen,
4. eine großflächig (0,5 bis 2,0 m²) in Raumecken mit besonders hoher schallenergiedichte nach Art eines Trampolins aufspannbare, in allen ihren Elementen frei nachgiebige, ebene, bis zu ihren Rändern homogen aufgebaute, wand- oder deckenparallele Struktur,
5. eine allseitig zwar durch die Elastomer-Platte geschlossene, aber den seitlichen Schalleintritt in die Rückenplatte nicht behindernde Berandung.

Dabei kann die Befestigung des erfindungsgemäßen Bauteils, z.B. an der Decke, punktförmig, streifenförmig oder ganzflächig mit Hilfe von Klebstoff, Klebstreifen oder sogenannten Klettverbindungen (4) geschehen. Für Montage und Demontage sowie Rückführung oder Entsorgung des e.B. wäre es jedenfalls von Vorteil, wenn die Verbindungen (3) von Front- und Rückenplatte ebenso wie die von Plattenresonator und Baukörper (5) ohne schlecht entfernbare oder zu entsorgende Rückstände jederzeit wieder gelöst werden könnten. Hierfür stehen zahlreiche in der Textil- und Verpackungsindustrie verwendete Materialien und Verbindungstechniken zur Verfügung. Man kann aber auch Befestigungselemente, die zur Montage von Fassadenelementen (außen) und Vorsatzschalen (innen) in vielfältiger Ausführungsform zum Einsatz kommen, so verwenden, daß das an das inhomogene Schallfeld in kleinen Räumen angepaßte erzwungene Mitschwingen der innig verbundenen Front- und Rückenplatten so wenig wie möglich durch diese behindert wird. Ein solches Beispiel, wie es sich z.B. zur Wandauskleidung empfiehlt, zeigt Bild 5: die schmalen Winkelschienen (8), die z.B. mittels kleiner Platten (9) im Rohbauteil verdübelt werden und dem e.B. Halt und Fixierung geben, bleiben hinter der Frontplatte unsichtbar. Die Arretierung der Frontplatte kann z.B. formschlüssig durch an der Rückseite der Frontplatte angebrachte Hartgummi-Zapfen nach Bild 6 geschehen, die in vorbereitete Löcher in den Platten (10) der Eckprofile nach Art von Druckknöpfen (11) einrasten. In jedem Falle empfiehlt sich die Anbringung einer dauerelastisch nachgiebigen Schicht (3) aus einem Elastomer auch zwischen der Frontplatte und den Eckprofilen. Aber auch eine Verschraubung ohne (12) oder mit (13) einer gewissen Einsenkung an den Durchgangslöchern der Frontplatte nach Bild 6 ist denkbar. Man kann bei sichtbarer Kantenbefestigung, wie in Bild 7 skizziert, auch die Kanten-Überdeckungen als Stilmittel zur Gestaltung der Oberfläche mit einsetzen. Jedenfalls kann die Befestigung so gestaltet werden, daß der Innenarchitekt oder Dekorateur eine statisch gut fixierte, stabile, glatte Oberfläche vorfindet, die er nach Belieben überstreichen, bedrucken, beschichten, bespannen oder strukturieren kann, ohne seine schalltechnischen Eigenschaften wesentlich zu verändern. Der Schallabsorber steht damit dem Innenausbau nicht im Wege, sondern bietet sich als zusätzliches Gestaltungselement (z.B. auch als Spiegel) an, wenn das Bauteil an der Wand befestigt ist oder im Raum steht.

### 4. Akustische Wirkungsweise des Verbundplatten-Resonators

Wie alle vom einfallenden Luftschall zum Mitschwingen anzuregenden Schallabsorber muß auch das erfindungsgemäße Bauteil auf den gewünschten Frequenzbereich abgestimmt werden. Für Räume unter ca. 200 m³ ist der Frequenzbereich von 125 bis 63 oder gar 50 Hz von besonderem Interesse [1] ([1] Fuchs, H.V.; Hunecke, J.: Der Raum spielt mit bei tiefen Frequenzen. Das Musikinstrument 42 (1993), H. 8, S. 40-46.). Wenn in der Literatur überhaupt Absorptionsgrade unter 125 Hz zu finden sind (s. Tafel 7 in [4]), so werden Zahlenwerte von kaum mehr als 0,6 bei 100 Hz und selten mehr als 0,3 bei 63 Hz angegeben. Dies hat wohl drei Ursachen:
(a) Zum einen beginnen auch in genormten Hallräumen unter 125 unüberwindliche meßtechnische Probleme, die genau mit den hier im Vordergrund stehenden Raum-Resonanzen zusammenhängen, gegen welche die so tief abgestimmten Absorber später bevorzugt eingesetzt werden sollen.
(b) Zum anderen fällt es offenbar schwer, Platten-Resonatoren herkömmlicher Bauart so tief mit ausreichender Bandbreite abzustimmen. Man nimmt daher manchmal zu ziemlich voluminösen und zerklüfteten "Kassettendecken" (Bild 8), "Baßfallen" (Bild 9) und "Kantenabsorbern" Zuflucht, deren Bautiefe D dann allerdings bei einem Viertel der Wellenlänge λ liegen sollte,$\text{D≅} \frac{\text{8500}}{\text{f}} \text{[cm]}$ mit der Frequenz f [Hz].
(c) Schließlich erscheint es nach dem heutigen Stand des Wissens gar nicht sinnvoll, den hier anvisierten Tiefenabsorber in der herkömmlichen Art und Weise durch den Absorptionsgrad, gemessen in einem möglichst diffusen Schallfeld wie im Hallraum nach DIN 52 212 zu kennzeichnen. Ein an die spätere Anordnung in den Ecken oder Kanten eines Rechteckraumes besser angepaßtes Meß-, Prüf- und Beurteilungsverfahren läßt die Wirksamkeit dieser speziellen Resonanzabsorber viel deutlicher erkennen. Ähnlich der zur Ermittlung der Nachklingzeiten bei tiefen Frequenzen erfolgreich eingeführten Methode [7] ([7] Oelmann, J.; Zha, X.: Zur Messung der "Nachhallzeiten" bei geringer Eigenmodendichte. Rundfunktechnische Mitteilungen 30 (1986), H. 6, S. 257 - 268) wird dabei das Abklingen an einer Mikrofonposition in einer Raumecke bei den verschiedenen Eigenresonanzen des Raumes bestimmt. Aus der Differenz der so sauber meßbaren Abklingzeiten t₀ ohne bzw. tₘ mit den ebenfalls in den Ecken angebrachten Absorbern kann man dann, wie üblich, eine auf die Bauteiloberfläche S bezogene (oder "effektive") Absorptionsfläche Aₑ als "äquivalenten" Absorptionsgrad definieren und so verschiedene Absorber für diese spezielle Anwendung gezielt miteinander vergleichen.

Bild 10 zeigt ein Beispiel einer solchen αₑ-Messung: ab 100 Hz aufwärts mit Terzrauschen und unterhalb 100 Hz mit Sinus-Anregung bei den Eigenresonanzen (bis 35 Hz herunter) gemessen. Wenn man mit diesem Prototyp nur etwa 10 % der gesamten Raumbegrenzungsfläche in den Ecken und Kanten belegt, so läßt sich seine Übertragungsfunktion (vgl. Bild 1) gemäß Bild 11 auf kaum mehr als 10 dB Pegelschwankung unter 100 Hz glätten. Mit dem erfindungsgemäßen Bauteil steht damit ein sehr effektives Mittel zur Verfügung, um in kleinen Räumen das "Dröhnen" zu vermeiden bzw. zu beseitigen. Bild 12 zeigt die mit verschiedenen Prototypen (alle mit nur 100 mm Bautiefe und einem Flächengewicht von 7 - 20 kg/m²) optimierte Nachhallzeit eines Tonstudios: bei einer ca. 30%-igen Belegung steigt die Nachklingzeit erst unterhalb 63 Hz auf etwas höhere Werte an.

### 4.1 Feder/Masse-System mit konzentrierten Elementen

Als "Tiefenschlucker" ist der Platten- oder Paneele-Resonator gem. Tafel 7 in [4] in vielen Konzertsälen anzutreffen. Seine Resonanzfrequenz läßt sich nach [8] ([8] Cremer, L.; Müller, H.A.: Die wissenschaftlichen Grundlagen der Raumakustik, Band 1, Hirzel Verlag, Stuttgart, 1978) (§§ 29 bis 31) durch${\text{f}}_{\text{0}} \text{=} \frac{{\text{c}}_{\text{0}}}{\text{2π}} \sqrt{\frac{{\text{ρ}}_{\text{0}}}{{\text{ρ}}_{\text{t}} \text{·t·D}}} \text{≅} \frac{\text{600}}{\sqrt{\text{m"D}}} \text{[Hz]}$ mit c₀; ρ₀ Schallgeschwindigkeit und Dichte der Luft im Zwischenraum der Dicke D[cm] zwischen der Platte mit der Dicke t, der Dichte Sₜ sowie dem Flächengewicht m" [kg/m²] verläßlich abschätzen. Man weiß zwar, daß die innere Reibung der in der Nähe der Randeinspannung verformten Platte nicht ausreicht, um eine brauchbare Absorption zu erreichen. Wie hoch und breit diese aber durch zumindest teilweise "Hinterfüllung" des Luftraumes mit "Schluckstoff", in dem die Luftbewegung durch Scherkräfte in den Grenzschichten des als starr angenommenen Poren- oder Fasergerüsts bedämpft wird, tatsächlich ausfällt, bliebt stets Messungen, bevorzugt im Hallraum, vorbehalten. In [6] heißt es auf S. 921 hierzu: "Die Vielzahl von Einflüssen auf die Schallabsorption, die insbesondere von der Art der Befestigung (der Platte) herrührt, macht die Bemessung von Plattenschwingern etwas unsicher. Es ist daher empfehlenswert, sich auf Meßergebnisse zu stützen." (s.a. Tafel 6.29 in [6]). Außerdem führten Betrachtungen wie diejenigen unter Ziffer 7 in [9] ([9] Fuchs, H.V.; Zha, X.: Transparente Vorsatzschalen als Schallabsorber im Plenarsaal des Bundestages. Bauphysik 16 (1994), H. 3, S. 69-80) immer wieder dahin, daß zur Erzielung kleiner Kennwiderstände und damit großer Bandbreite relativ leichte Platten und große Bautiefen bei tiefen Frequenzen unausweichlich schienen. Diesem Dilemma versuchte der unter Ziffer 7.2 in [9] beschriebene Membran-Absorber mit der zusätzlich unterhalb der Platten-Resonanz nach Gl. (3) anschließenden Helmholtz-Resonanz mit einigem Erfolg zu begegnen. Auch mit verhältnismäßig schweren Loch- und Deckmembranen ließen sich recht breitbandige Schallabsorber entwickeln [10] ([10] Hunecke, J.; Zhou, X.: Resonanz- und Dämpfungsmechanismen in Membran-Absorbern. VDI Berichte 938, Düsseldorf: VDI-Verlag, 1992, S. 187-196). Aber auch der Membran-Absorber bleibt mit seiner relativ engen Kassettierung dem lokal wirksamen Feder/Masse-System mit konzentrierter Masse und Luftfeder verhaftet. Allerdings wurde in [10] schon deutlich, daß man die Deckmembran, in Anpassung an die Geometrie der Kassettierung, auch in ihren Eigenfrequenzen anregen kann.

### 4.2 Angepaßte Schwingung der frei beweglichen Frontplatte

Bei Plattenabmessungen in der Größenordnung von 1 bis 2 m kann sich die Frontplatte mit ihren Schwingungen in gewisser Weise an die räumliche und zeitliche Struktur der Raummoden "anpassen" und so wegen ihrer rundum freien Beweglichkeit optimal verformen und mitschwingen. Am stärksten wird dieses erzwungene Mitschwingen natürlich in den Ecken und Kanten der Rechteckräume, in denen sich die Luftschall-Energie bei den tiefen Frequenzen der niedrigsten Eigenmoden des Raumes stark konzentriert. Eine allenfalls an den 4 Ecken aufgestützte Frontplatte liegt mit ihrer tiefsten Eigenfrequenz f_{1,0} nach [10] so niedrig (jedenfalls unter 10 Hz), daß jede Raummode zwischen 50 und 100 Hz benachbarte Plattenmoden findet, mit denen sie gekoppelt schwingen kann. Für die an zwei im Abstand L einander gegenüberliegenden Rändern aufgestützte Platte wird mit GI. (6,41) in [8]${\text{f}}_{\text{1}} \text{=0,45} \frac{{\text{c}}_{\text{L}} \text{t}}{{\text{L}}^{\text{2}}}$ mit der Longitudinalwellengeschwindigkeit c_{L} im Plattenmaterial ein Anhaltswert für die Grundfrequenz der Platte angegeben, für 2,5 mm Stahl und L = 1m mit c_{L} = 5.100 m/s also z.B. f₁ ≅ 6 Hz. Durch die Kopplung dieser Plattenschwingungen mit einem Luftzwischenraum zur Wand oder Decke würde die Anregung der Platte schon ziemlich kompliziert. Aber auch ohne Rechnung kann man sich wohl vorstellen, daß ihre Schwingungen kaum mehr nur durch eine Hinterfüllung mit einem losen Strömungswiderstand bedämpft werden kann. Für derartig schwere Platten muß man sich stattdessen viel massiverer Dämpfungsmaßnahmen bedienen:

### 4.3 Mitschwingende Rückenplatte

So wie man durch Körperschall angeregte Bleche z.B. im Karosseriebau mit einem viskoelastischen ("Antidröhn"-) Belag bedämpft, so könnte man daran denken, die vom Luftschall erzwungenen Schwingungen der Frontplatte durch einen etwa gleich dicken, z.B. bituminösen Belag zu absorbieren. Die Erfindung geht aber noch einen entscheidenden Schritt weiter: sie ersetzt den gesamten Luftzwischenraum durch eine sowohl federnde, als auch dämpfende Elastomer-Platte. Diese reduziert mit ihrer gegenüber Luft kleineren Schallgeschwindigkeit C_{D} die Resonanzfrequenz nach Gl.(3), gleichzeitig wirkt aber in derselben Gleichung ihre größere Dichte ρ_{D} in anderer Richtung:${\text{f}}_{\text{D}} \text{=} \frac{{\text{C}}_{\text{D}}}{\text{2π}} \sqrt{\frac{{\text{ρ}}_{\text{D}}}{{\text{ρ}}_{\text{t}} \text{D t}}}$

Die Rückenplatte wirkt aber nicht nur als selbst federndes Element mit hohen "inneren" (viskoelastischen) Verlusten sondern, bei rundum offenem Zugang der Luftschallwellen auch noch als (dem Luftschall gegenüber) praktisch starre, aber offenporige Struktur mit bekanntermaßen hoher "äußerer" Reibung in den sich bildenden instationären Scherschichten.

Den verschiedenen Wirkungsmechanismen entsprechend lassen sich typischerweise 3 starke Dämpfungseffekte im Absorptionssprektrum von Bild 10 ablesen, das nach einem auf das spezielle Problem zugeschnittenen Meßverfahren ermittelt wurde:
1) Das Wirkungsmaximum liegt für eine 0,8 mm dicke Stahl-Frontplatte im Verbund mit einer 100 mm dicken PU-Schaum-Platte in ungefährer Übereinstimmung mit GI. (3) und (5) zwischen 50 und 100 Hz.
   Für noch schwerere Frontplatten verschiebt sich dieses Maximum tendentiell zu noch tieferen Frequenzen, erreicht aber nur noch etwas geringere Werte der auf die Bauteiloberfläche bezogenen äquivalenten Absorptionsfläche nach Gl. (2). Dabei spielt es keine große Rolle, in welchen der Raumecken die Absorber aufgestellt oder etwa auch, wie in Bild 13 angedeutet, liegend (bzw. entsprechend an der Decke befestigt) angeordnet werden.
2) Besonders starke Absorptions-Spitzen treten bei den einzelnen Raum-Resonanzen auf Werte weit oberhalb 1 (bis maximal 2,5) dürfen nicht verwundern, da die Absorber ja eben nicht gleichmäßig an allen Begrenzungsflächen eines diffusen Hallfeldes, sondern ganz bewußt dort plaziert werden, wo sie ihre maximale Wirksamkeit entfalten. Außerdem wirken die Resonanzabsorber nicht nur dissipativ, d.h. dämpfend, auf die Raummoden, sondern auch reaktiv, d.h. die Eigenresonanz verstimmend. Die Resonanzen des Hohlraumes und der Verbundplatte bilden zusammen neue, jetzt aber stark bedämpfte, großräumig gekoppelte Schwingungen. Deshalb ist die äquivalente Absorption, wie sie sich aus den Nachhallmessungen nach GI. (2) ergibt, auch besonders stark, wenn zwei Eigenfrequenzen dicht beieinander liegen.
3) Oberhalb etwa 100 Hz zeigt Bild 10 ebenfalls eine Absorption weit oberhalb 0,5 bis an 1, die nicht durch Mitschwingen der Verbundplatte erklärt werden kann. Obgleich die frontal auftreffenden Schallwellen von der Verbundplatte bei höheren Frequenzen eigentlich total reflektiert werden müßten, sorgt die endliche Ausdehnung und die rundum offene Bauweise des erfindungsgemäßen Bauteils dafür, daß Schallwellen bei mittleren Frequenzen (zwischen etwa 100 und 1000 Hz) durch Beugung in die poröse Rückenplatte gelangen und dort wie in einem konventionellen passiven Absorber in Wärme umgewandelt werden. Diesen Effekt kann man im erfindungsgemäßen Bauteil selbst dann noch sehr vorteilhaft nützen, wenn man bei einer völlig geschlossenen Wand- oder Deckenauskleidung zwischen den unterschiedlich abgestimmten erfindungsgemäßen Bauteilen schmale (etwa 50 - 100 mm breite) Streifen gleicher Bautiefe wie derjenigen des erfindungsgemäßen Bauteils aus einem offenporigen Material einbaut, so daß eine ebene, geschlossene schachbrettartige Anordnung, wie z.B. in Bild 13 angedeutet, entsteht. So ist es möglich, die Nachhallzeit eines Raumes nahezu beliebig frequenzabhängig einzustellen, z.B. so wie in Bild 12. Das e.B. stellt damit einen Breitband-Absorber mit variabler Frequenz-Charakteristik für die verschiedensten Anwendungen dar.

Weitere vorteilhafte Ausgestaltungen sind in den Bildern 14, 15 und 16 dargestellt. Bild 14a zeigt den Plattenresonator gemäß Bild 4. Bild 14b zeigt daß eine Weichschaum-Auflage 101 in Schallrichtung vor der Frontplatte 1 angeordnet ist, wobei Frontplatte und Auflage mittels einer ganzflächigen Klebung 102 verbunden sind. Bild 14c zeigt eine weitere Möglichkeit und zwar die Anbringung einer weiteren dünnen Frontplatte 103, die genauso aufgebaut wurde wie die Frontplatte 1, und die mit der Weichschaumauflage 101 durch die ganzflächige Verklebung 104 verbunden ist. Bild 14d zeigt eine weitere Variante, die Anbringung einer weiteren Weichschaumauflage 105 mittels einer Verklebung 106 an der Frontplatte 103.

Die Weichschaumauflagen 101 und 105 sind insbesondere zur Absorption bei höheren Frequenzen von Vorteil. Die Ausgestaltung nach Bild 14c bewirkt, daß die zweite Platte als zusätzliche Masse und die Weichschaumauflage 101 als zusätzliche Feder wirkt. Die Weichschaumauflagen können dabei verschieden dick ausgebildet sein, um Schall bei verschiedenen Frequenzen zu absorbieren.

Eine weitere besonders vorteilhafte Anwendung des Grundgedankens der Erfindung ist für größere Hallen bzw. Räume mit einer hohen Decke besonders vorteilhaft. In derartigen Gebäuden z. B. Repräsentationsräumen und Industriehallen wird dann die Decke künstlich heruntergezogen bzw. tiefergehängt. In Industriebauten sind dann oft unterhalb der Decke Lüftungskanäle, elektrische und/oder pneumatische Leitungen oder Kanäle angeordnet.

In Bild 15a ist der Plattenresonator für derartige Anwendungen angepaßt dargestellt. Für diesen Zweck weist der Plattenresonator auf der Rückseite der Rückenplatte 2 eine dünne

Platte 1a analog zu der Frontplatte 1 auf, so daß der Resonator mit den beiden Massen der Platten 1 und 1a mit der dazwischenliegenden Feder 2 schwingt, wobei die beiden Platten 1 und 1a gegeneinander schwingen, wie sie das auch nach Bild 14c tun. Der Plattenresonator nach Bild 15 a ist mittels der Abhängungen 18 von der Decke 5 abgehängt. Die Abhängungen 18 sind zweckmäßigerweise längenvariabel ausgestaltet wie bei den allgemein bekannten Unterdecken.

In Bild 15b ist zusätzlich der Plattenresonator mit einer Weichschaumauflage 101 analog zu Bild 14b ausgestattet. Bild 15c zeigt eine weitere Möglichkeit der Verwendung des Plattenresonators, ohne daß der Plattenresonator an einer starren Decke oder Rückwand angebracht ist. Hier liegt der Plattenresonator schwimmend in einer Wanne 110, z. B. aus Metall oder Kunststoff, wobei die Wanne großflächige Löcher aufweist, mit einem Lochflächenanteil > 30%. Die Wanne 110 ist dann unterhalb der Decke auf Tragbalken 111 gelagert. In Bild 15d ist eine Variante von 15c dargestellt, wo die Platte 1a auf der Wanne 110 aufliegt und die Weichschaumauflage 101 schwimmend in der Wanne 110 liegt. In Bild 15d ist zusätzlich zwischen den Plattenresonator und der Wanne 110 eine Vlies-Abdeckung 120 zur besseren Handhabung eingezeichnet.

Bild 16 zeigt den Plattenresonator als beidseitig wirksamen Schallabsorber mit einem 2-Massen/Feder-System, wobei die Rückenplatte 2a zwischen Platten 1b und 1c angeordnet ist und auf diesen Platten 1a und 1c auf der jeweils anderen Seite Weichschaumauflagen 101 angebracht sind. Weichschaumauflage, Platte und Rückenplatte 2a sind wieder mittels ganzflächiger Verklebungen miteinander verbunden und bilden eine Sandwich-Struktur. Dieser Schallabsorber kann wieder in ein Vlies 120 eingehüllt und mittels einer Wanne bzw. Umrandung 110 aufgehängt sein. Diese Anordnung kommt für hohe Räume in Frage. Dieser Schallabsorber kann auch in normal hohen Räumen verwendet werden und zum Beispiel als Zwischenwand, Wandelement oder Raumteiler ausgebildet sein. Die Wanne bzw. Umrandung 110 sollte dann von dem Fußboden bzw. einer gegebenenfalls vorhandenen Auflage schalltechnisch entkoppelt sein.

Der Plattenresonator arbeitet aber nicht nur als Absorber (Schalldämpfer) sondern auch als Schalldämmung für die darüberliegenden Räume, im Fall von Bild 15, oder die danebenliegenden Räume im Fall dert Anwendung als Wandelement oder Raumteiler.

### Literatur

[1] Fuchs, H.V.; Hunecke, J.: Der Raum spielt mit bei tiefen Frequenzen. Das Musikinstrument 42 (1993), H. 8, S. 40-46.
[2] Fuchs, H.V.: Zur Absorption tiefer Frequenzen in Tonstudios. Rundfunktechnische Mitteilungen 36 (1992), H. 1, S. 1-11.
[3] Fuchs, H.V.; Ackermann, U.; Rambausek, N.: Schallschutz: Schall-absorber für einen breiten Frequenzbereich. Deutsches Architektenblatt 22 (1990), H.7, S. 1129-1132.
[4] Fasold, W.; Sonntag, E.; Winkler, H.: Bau- und Raumakustik. Verlag Bauwesen, Berlin, 1987.
[5] Biehn K.; Gruhl, S.: Absorptionsschalldämpfer. In: Lärmbekämpfung. Hrsg. W. Schirmer, Verlag Tribüne, Berlin 1989.
[6] Fasold, W.: Schallabsorber und ihr Einsatz in Wohn- und Gesell-schaftsbauten. In: Taschenbuch Akustik, Teil II. Hrsg. W. Fasold et al., Verlag Technik, Berlin, 1984.
[7] Oelmann, J.; Zha, X.: Zur Messung der "Nachhallzeiten" bei geringer Eigenmodendichte. Rundfunktechnische Mitteilungen 30 (1986), H. 6, S. 257- 268
[8] Cremer, L.; Müller, H.A.: Die wissenschaftlichen Grundlagen der Raumakustik, Band I, Hirzel Verlag, Stuttgart, 1978.
[9] Fuchs, H.V.; Zha, X.: Transparente Vorsatzschalen als Schallabsorber im Plenarsaal des Bundestages. Bauphysik 16 (1994), H. 3, S. 69-80.
[10] Hunecke, J.; Zhou, X.: Resonanz- und Dämpfungsmechanismen in Membran-Absorbern. VDI Berichte 938, Düsseldorf: VDI-Verlag, 1992, S. 187-196.

## Patentansprüche

1. Plattenresonator zur Schalldämpfung mit einer dünnen Frontplatte (1) aus Metall,
**dadurch gekennzeichnet,**
**daß** die Frontplatte (1) bei Frequenzen < 125 Hz zu Resonanzschwingungen anregbar ist und daß er weiterhin aufweist
- eine Rückenplatte (2) aus einem Elastomer, z.B. Polyurethan oder Polyäthylen,
- eine vollflächige feste Verbindung (3) zwischen Frontplatte (1) und Rückenplatte (2), z.B. durch doppelseitiges Klebeband,
- eine allseitig durch die Rückenplatte (2) geschlossene, den seitlichen Schalleintritt in die Rückenplatte nicht behindernde Berandung.

2. Plattenresonator nach Anspruch 1,
**dadurch gekennzeichnet,**
**daß** der Plattenresonator Kantenbefestigungen (8, 10, 15) aufweist, durch die er an der Decke oder Wand befestigbar, ist.

3. Plattenresonator nach einem der Ansprüche 1 - 2,
**dadurch gekennzeichnet,**
**daß** die Frontplatte (1) und Rückenplatte (2) mit den Kantenbefestigungen durch Schraub-, Klebe- oder Steckverbindungen befestigt sind.

4. Plattenresonator nach einem der Ansprüche 1 - 3,
**dadurch gekennzeichnet,**
**daß** die Rückenplatte (2) aus einem schwer entflammbaren oder unbrennbaren Melaminharzschaum besteht mit einer bevorzugten Dichte von 10 kg/m³ und einer Dicke von 50 - 500 mm, vorzugsweise 100 mm.

5. Plattenresonator nach Anspruch 1,
**dadurch gekennzeichnet,**
**daß** die Frontplatte (1) aus Stahl besteht mit einer Plattendicke von 0,1 - 5 mm.

6. Plattenresonator nach Anspruch 5,
**dadurch gekennzeichnet,**
**daß** die Plattendicke der Frontplatte (1) 1 mm beträgt.

7. Plattenresonator nach einem der Ansprüche 1-6,
**dadurch gekennzeichnet,**
**daß** vor der Frontplatte (1) eine Weichschaumauflage (101) angebracht ist.

8. Plattenresonator nach einem der Ansprüche 1-7,
**dadurch gekennzeichnet,**
**daß** auf der Weichschaumauflage (101) eine weitere dünne Platte (103) aus Metall oder hartem Kunststoff angebracht ist.

9. Plattenresonator nach einem der Ansprüche 1-8,
**dadurch gekennzeichnet,**
**daß** auf der Platte (103) eine weitere Weichschaumauflage (105) angebracht ist.

10. Plattenresonator nach Anspruch 1,
**dadurch gekennzeichnet,**
**daß** der Plattenresonator zusätzlich eine Deckplatte (1a), die mittels einer vollflächigen Verbindung (3a) mit der Rückenplatte (2) verbunden ist, aufweist und eine Abhängung (18), mittels welcher der Plattenresonator (1, 2, 1a) von der Decke (5) abhängbar ist, vorgesehen ist.

11. Plattenresonator nach Anspruch 10,
**dadurch gekennzeichnet,**
**daß** der Plattenresonator in einer Wanne (110), die zum Beispiel auf Tragbalken (111) aufliegen kann, angeordnet ist.

12. Plattenresonator nach Anspruch 11,
**dadurch gekennzeichnet,**
**daß** die Wanne (110) mit dem darin enthaltenen Plattenresonator von der Auflagefläche schalltechnisch entkoppelt ist.

13. Plattenresonator nach einem der Ansprüche 1-12,
**dadurch gekennzeichnet,**
**daß** der Plattenresonator ganz oder zum Teil von einer Vlies-Abdeckung (120) umhüllt ist.

14. Verwendung des Plattenresonators nach einem der Ansprüche 1-13 als Wandelement oder im Raum hängendes Element oder Raumteiler.

15. Verwendung nach Anspruch 14,
**dadurch gekennzeichnet,**
**daß** der Plattenresonator an der Wand oder Decke lösbar, z.B. mittels Klettverschluß, angebracht ist.

16. Verwendung nach Anspruch 14,
**dadurch gekennzeichnet,**
**daß** die Rückenplatte (2) durch eine Verklebung (4) an der Decke oder Wand befestigt ist.

## Claims

1. Plate resonator for sound absorption with a thin front plate (1) made of metal,
***characterised in that***
the front plate (1) is excitable at frequencies < 125 Hz into resonance vibrations and **in that** it has furthermore
˙ a rear plate (2) made of an elastomer, for example polyurethane or polyethylene,
˙ a full-surface secure connection (3) between the front plate (1) and the rear plate (2), for example by means of a double-sided adhesive tape,
˙ an edging, which is closed on all sides by the rear plate (2) and which does not impede the lateral admission of sound into the rear plate.

2. Plate resonator according to claim 1,
***characterised in that***
the plate resonator has edge attachments (8, 10, 15) by means of which it is attachable to the ceiling or wall.

3. Plate resonator according to one of the claims 1 - 2,
***characterised in that***
the front plate (1) and the rear plate (2) are attached with the edge attachments by screw, adhesive or plug-in connections.

4. Plate resonator according to one of the claims 1 - 3,
***characterised in that***
the rear plate (2) is made of a low-inflammable or non-inflammable melamine resin foam with a preferred density of 10 kg/m³ and a thickness of 50 - 500 mm, preferably 100 mm.

5. Plate resonator according to claim 1,
***characterised in that***
the front plate (1) is made of steel with a plate thickness of 0.1 - 5 mm.

6. Plate resonator according to claim 5,
***characterised in that***
the plate thickness of the front plate (1) is 1 mm.

7. Plate resonator according to one of the claims 1 - 6,
***characterised in that***
a flexible foam layer (101) is applied in front of the front plate (1).

8. Plate resonator according to one of the claims 1 - 7,
***characterised in that***
a further thin plate (103) made of metal or hard plastic material is applied on the flexible foam layer (101).

9. Plate resonator according to one of the claims 1 - 8,
***characterised in that***
a further flexible foam layer (105) is applied on the plate (103).

10. Plate resonator according to claim 1,
***characterised in that***
the plate resonator has in addition a covering plate (1a), which is connected by means of a full-surface connection (3a) to the rear plate (2), and a hanging means (18) is provided, by means of which the plate resonator (1, 2, 1a) can be hung from the ceiling (5).

11. Plate resonator according to claim 10,
***characterised in that***
the plate resonator is disposed in a trough (110) which can be placed for example on the beam (111).

12. Plate resonator according to claim 11,
***characterised in that***
the trough (111) with the plate resonator contained therein is decoupled acoustically from the support surface.

13. Plate resonator according to one of the claims 1 - 12,
***characterised in that***
the plate resonator is covered entirely or partly by a bonded fabric covering (120).

14. Use of the plate resonator according to one of the claims 1 - 13 as a wall element or an element hanging in the room or a room divider.

15. Method according to claim 14,
***characterised in that***
the plate resonator is attached to the wall or ceiling in a detachable manner, for example by means of a Velcro closure.

16. Use according to claim 14,
***characterised in that***
the rear plate (2) is attached to the ceiling or wall by an adhesive means (4).

## Revendications

1. Résonnateur à plaques pour l'isolation phonique comprenant une mince plaque frontale en métal,
**caractérisé en ce que**
la plaque frontale (1) peut être excitée à des fréquences inférieures à 125 Hz pour vibrer en résonnance et elle comporte en outre
- une plaque arrière (2) en un élastomère, par exemple du polyuréthane ou du polyéthylène,
- une liaison (3) solide sur toute la surface entre la plaque frontale (1) et la plaque arrière (2), par exemple par un adhésif double face,
- un entourage de tous côtés, fermé par la plaque arrière (2) et qui ne gêne pas la pénétration latérale du son dans la plaque arrière.

2. Résonnateur à plaques selon la revendication 1,
**caractérisé en ce qu'**
il comporte des fixations d'arêtes (8, 10, 15) par lesquelles il se fixe au plafond ou au mur.

3. Résonnateur à plaques selon l'une quelconque des revendications 1 et 2,
**caractérisé en ce que**
la plaque frontale (1) et la plaque arrière (2) sont fixées avec les fixations d'arêtes par des liaisons vissées, collées ou enfichées.

4. Résonnateur à plaques selon l'une quelconque des revendications 1 à 3,
**caractérisé en ce que**
la plaque arrière (2) est en une mousse de résine de mélamine, difficilement inflammable ou ininflammable, avec une densité préférentielle de 10 kg/m³ et une épaisseur comprise entre 50 et 500 mm, de préférence 100 mm.

5. Résonnateur à plaques selon la revendication 1,
**caractérisé en ce que**
la plaque frontale (1) est en acier et a une épaisseur comprise entre 0,1 et 5 mm.

6. Résonnateur à plaques selon la revendication 5,
**caractérisé en ce que**
l'épaisseur de la plaque frontale (1) est de 1 mm.

7. Résonnateur à plaques selon l'une quelconque des revendications 1 à 6,
**caractérisé en ce qu'**
un revêtement en mousse souple (101) est appliqué devant la plaque frontale (1).

8. Résonnateur à plaques selon l'une quelconque des revendications 1 à 7,
**caractérisé en ce que**
que sur le revêtement en mousse souple (101), on a appliqué une autre plaque mince (103) en métal ou en matière plastique dure.

9. Résonnateur à plaques selon l'une quelconque des revendications 1 à 8,
**caractérisé en ce qu'**
on a appliqué une autre couche de mousse souple (105) sur la plaque (103).

10. Résonnateur à plaques selon la revendication 1,
**caractérisé en ce qu'**
il comporte en outre une plaque de revêtement (1a) reliée à l'aide d'une liaison (3a) occupant toute la surface à la plaque arrière (2) et une suspension (18) à l'aide de laquelle le résonnateur (1, 2, 1a) est suspendu au plafond (5).

11. Résonnateur à plaques selon la revendication 10,
**caractérisé en ce qu'**
il est installé dans une cuvette (110) reposant par exemple sur des poutrelles de support (111).

12. Résonnateur à plaques selon la revendication 11,
**caractérisé en ce que**
la cuvette (110) et le résonnateur à plaque placé dans celle-ci sont découplés phoniquement des surfaces d'appui.

13. Résonnateur à plaques selon l'une quelconque des revendications 1 à 12,
**caractérisé en ce qu'**
il est enveloppé en totalité ou en partie par une enveloppe de non tissé (120).

14. Application du résonnateur à plaques selon l'une quelconque des revendications 1 à 13 comme élément de mur ou élément suspendu dans un local ou comme élément de cloisonnement.

15. Application selon la revendication 14,
**caractérisée en ce que**
le résonnateur à plaques est installé contre le mur ou le plafond de manière amovible, par une liaison à griffes.

16. Application selon la revendication 14,
**caractérisée en ce que**
la plaque arrière (2) est fixée au plafond ou au mur par un collage (4).
